# EUROPÄISCHE PATENTSCHRIFT

(11) **EP 3 356 726 B1**
(45) Veröffentlichungstag und Bekanntmachung des Hinweises auf die Patenterteilung: **06.05.2020**
(21) Anmeldenummer: 16763191.0
(22) Anmeldetag: 24.08.2016
(51) Int. Cl.: F21S 8/02, F21V 21/02, F21V 21/04, F21S 2/00, F21V 21/005, F21Y 103/10

(54) **HALTEVORRICHTUNG MIT TRAGSCHIENE UND HALTEELEMENT FÜR DIE TRAGSCHIENE**
HOLDING DEVICE WITH SUPPORT RAIL AND HOLDING ELEMENT FOR THE SUPPORT RAIL
DISPOSITIF DE MAINTIEN AVEC PROFILÉ PORTEUR ET ÉLÉMENT DE MAINTIEN POUR LE PROFILÉ PORTEUR

(30) Priorität: 30.09.2015 DE 202015105151 U
(43) Veröffentlichungstag der Anmeldung: 08.08.2018
(73) Patentinhaber: Zumtobel Lighting GmbH, 6850 Dornbirn (AT)
(72) Erfinder: BADER, Martin, 6850 Dornbirn (AT); BECHTER, Wolfgang, 6952 Hittisau (AT); GADNER, Wolfgang, 6912 Hörbranz (AT)
(74) Vertreter: Thun, Clemens
(86) Internationale Anmeldenummer: PCT/AT2016/060042
(87) Internationale Veröffentlichungsnummer: WO 2017/054024

(56) Entgegenhaltungen:
- WO-A1-2014/137143
- DE-U1- 20 319 586
- DE-U1- 29 722 234
- DE-U1- 29 819 888
- DE-U1-202007 014 792
- KR-A- 20090 124 758

## Beschreibung

Die Erfindung betrifft eine Haltevorrichtung mit einer Tragschiene, die zum Einbau in eine Einbauöffnung vorgesehen ist und einem Halteelement zum Halten der Tragschiene in der Einbauöffnung.

Aus dem Stand der Technik ist es bekannt, zum Einbau einer Tragschiene für ein Lichtbandsystem in eine, durch abgehängte Deckenelemente gebildete Einbauöffnung wie folgt vorzugehen: Zunächst werden U-förmige Haltebügel, die Einbauöffnung übergreifend auf der Oberseite der Deckenelemente befestigt. Hierzu werden von der Raumseite her Schrauben durch die Deckenelemente hindurch geschraubt, die nach Durchtritt durch die Deckenelemente in flanschartige Auflagebereiche der Haltebügel greifen und Letztere auf diese Weise an den Deckenelementen fixieren. In einem weiteren Arbeitsschritt wird dann die Tragschiene in die Einbauöffnung eingesetzt und an den Haltebügeln befestigt.

Diese Vorgehensweise ist jedoch vergleichsweise arbeitsaufwändig. Insbesondere ist es in der Regel erwünscht, dass nach Anbringen der Schrauben zur Fixierung der Haltebügel zunächst die Schrauben raumseitig überspachtelt werden und der entsprechende Deckenbereich mit Farbe gestrichen wird, bevor die Tragschiene mit den Haltebügeln verbunden wird.

Aus der WO 2014/137143 A1 ist eine Tragschiene in Form eines Halteteils einer Leuchte bekannt, die zum Einbau in eine Einbauöffnung vorgesehen ist. Zum Halten der Tragschiene in der Einbauöffnung dient ein Halteelement, das mit Hilfe einer Schraube gegenüber der Tragschiene verstellt werden kann.

Die Schrift DE 297 22 234 U1 zeigt eine Haltevorrichtung, bei der ein Gehäuse mit einem Halteelement in einer Einbauöffnung gehalten wird. Zur Montage wird das Halteelement mit einer Spannschraube gegenüber dem Gehäuse nach unten bewegt.

Die Schrift DE 20 2007 014 792 U1 zeigt eine Nivellierungsvorrichtung mit einem Montagebügel zum Halten eines Leuchtengehäuses in einer Einbauöffnung. Der Montagebügel ist über ein Federelement und eine Schraube mit dem Leuchtengehäuse verbunden.

In der DE 298 19 888 U1 sind Haltevorrichtungen beschrieben, welche eine längliche Tragschiene zum Einbau in eine Einbauöffnung einer abgehängten Decke aufweisen. Die Tragschiene ist weiterhin ausgebildet einen Lichtverteiler aufzunehmen. Zudem weisen die Haltevorrichtungen Halteelemente auf, welche dazu ausgebildet sind die Tragschiene in der Einbauöffnung zu halten. Weiterhin weisen die Haltevorrichtungen mehrere Verstellvorrichtungen auf, wobei ausgehend von einer Montageposition durch eine Betätigung der Verstellvorrichtungen die Halteelemente gegenüber der Tragschiene in eine Halteposition zum Halten der Tragschiene in der Einbauöffnung versetzt werden.

Der Erfindung liegt die Aufgabe zugrunde, eine entsprechende verbesserte Haltevorrichtung anzugeben. Insbesondere soll die Haltevorrichtung eine erleichterte Montage ermöglichen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Haltevorrichtung vorgesehen, die eine, sich entlang einer Längsachse erstreckende Tragschiene in Form eines Leuchten-Bauteils oder in Form eines Halteteils für eine Leuchte aufweist, wobei die Tragschiene zum Einbau in eine Einbauöffnung vorgesehen ist, die in einer abgehängten Decke gebildet ist. Dabei ist durch die Tragschiene eine Lichtaustrittsöffnung begrenzt, die in eine Richtung senkrecht zu der Längsachse weist. Weiterhin weist die Haltevorrichtung ein Halteelement zum Halten der Tragschiene in der Einbauöffnung auf, sowie ein Angriffselement, wobei die Gestaltung derart ist, dass durch eine Bewegung des Angriffselements das Halteelement gegenüber der Tragschiene - ausgehend von einer Montageposition - durch eine Drehung und eine anschließende Translationsbewegung in die Richtung in eine Halteposition zum Halten der Tragschiene in der Einbauöffnung versetzt wird.

Hierdurch ist es ermöglicht, beim Einbau der Tragschiene in die Einbauöffnung das Halteelement und die Tragschiene im Rahmen eines Arbeitsgangs in der Einbauöffnung zu fixieren. Insbesondere ist es nicht erforderlich, nach Anbringen des Halteelements zunächst Spachtel- und Malerarbeiten durchzuführen, bevor die Tragschiene an dem Halteelement befestigt werden kann.

Vorzugsweise weist die Haltevorrichtung weiterhin ein Federelement auf, das zwischen der Tragschiene einerseits und dem Halteelement andererseits wirkend angeordnet ist. Hierdurch lässt sich das Halteelement gegenüber der Tragschiene zum Einbau in die Einbauöffnung besonders geeignet positionieren.

Vorzugsweise ist die Gestaltung derart, dass durch die Bewegung des Angriffselements bei der Translationsbewegung des Halteelements das Federelement zunehmend gespannt wird. Auf diese Weise lässt sich die Translationsbewegung besonders geeignet geführt durchführen.

Vorzugsweise weist die Tragschiene eine Durchführungsöffnung auf, wobei das Angriffselement die Durchführungsöffnung durchsetzend angeordnet ist. So lässt sich das Angriffselement besonders geeignet von der Seite der Lichtaustrittsöffnung her handhaben bzw. manipulieren.

Vorzugsweise ist dabei die Durchführungsöffnung ein, sich parallel zu der Längsachse erstreckendes Langloch. Auf diese Weise lässt sich das Angriffselement und mit diesem das Halteelement - mit Bezug auf die Längsachse - an unterschiedlichen Stellen an der Tragschiene anbringen.

Vorzugsweise ist das Angriffselement eine Schraube mit einem Schraubenkopf. Hierdurch lässt sich das Angriffselement besonders geeignet bewegen, beispielsweise mit Hilfe eines Schraubendrehers.

Vorzugsweise weist die Haltevorrichtung weiterhin eine Schlitzscheibe auf, die den Schraubenkopf vor einem Hindurchtreten durch die Durchführungsöffnung sichert. So lässt sich die Schraube besonders einfach mit der Tragschiene verbinden.

Vorzugsweise weist das Halteelement eine Ausnehmung mit einem Innengewinde auf, wobei die Schraube in das Innengewinde der Ausnehmung eingreifend angeordnet ist. So lässt sich insbesondere bewirken, dass die Drehung des Halteelements besonders handhabungsfreundlich durchgeführt werden kann.

Erfindungsgemäß weist das Halteelement einen Basisbereich auf sowie zwei, sich von dem Basisbereich aus erstreckende Fußbereiche, die plattenartig ausgestaltet sind und die sich mit Bezug auf die Tragschiene auf zwei gegenüberliegenden Seiten befinden, wenn sich das Halteelement in der Halteposition befindet. Durch die Fußbereiche lässt sich eine besonders geeignete Halterung der Tragschiene gegenüber der Decke bewirken.

Erfindungsgemäß sind die Fußbereiche derart ausgebildet, dass sie jeweils einen insbesondere kantenförmigen Randbereich aufweisen, und dass die Fußbereiche in der Montageposition des Halteelements parallel zur Längsachse ausgerichtet sind. Zudem sind die Randbereiche entlang der Längsachse betrachtet um einen Längsabstand voneinander beabstandet, derart, dass die Drehung des Halteelements aus der Montageposition heraus ermöglicht ist, wobei die Drehung des Halteelements dadurch begrenzt ist, dass zumindest einer der Randbereiche in Anlage gegen zumindest eine Außenseite der Trageschiene gelangt.

Vorzugsweise ist das Halteelement in der Richtung betrachtet trapezförmig gestaltet. Hierdurch lässt sich insbesondere besonders geeignet erzielen, dass sich - entlang der Längsachse betrachtet - das Halteelement in der Montageposition praktisch nicht oder allenfalls geringfügig seitlich über die der Tragschiene hinaus erstreckt. So lässt sich die Tragschiene besonders einfach in die Einbauöffnung einbringen, wenn sich das Halteelement in der Montageposition befindet.

Die Erfindung wird im Folgenden anhand eines Ausführungsbeispiels und mit Bezug auf die Zeichnungen näher erläutert. Es zeigen:
- Fig. 1: eine perspektivische Skizze um einen Bereich einer erfindungsgemäßen Haltevorrichtung, wobei ein Endbereich einer Tragschiene gezeigt ist und ein, an der Tragschiene angebrachtes Halteelement, wobei sich das Halteelement in der Halteposition befindet.
- Fig. 2: eine Querschnitt-Skizze auf Höhe des Halteelements, wobei sich das Halteelement in der Montageposition befindet,
- Fig. 3: eine der Fig. 2 entsprechende Querschnitt-Skizze in einer etwas anderen Darstellungsform und einer in der Tragschiene angeordneten Leuchte,
- Fig. 4: eine Aufsicht-Skizze des Halteelements mit Federelement und Schraube - hier ohne die Tragschiene, wobei sich das Halteelement in der Montageposition befindet,
- Fig. 5: eine, der Fig. 4 entsprechende Skizze, wobei sich das Halteelement in der Halteposition befindet,
- Fig. 6: eine, der Fig. 5 entsprechende Skizze mit einem, das Halteelement umgebenden Teilbereich der Tragschiene,
- Fig. 7: eine perspektivische Skizze des Halteelements mit Federelement und Schraube,
- Fig. 8: eine, der Fig. 7 entsprechende Skizze aus einem anderen Blickwinkel und
- Fig. 9: eine perspektivische Skizze der separierten Schlitzscheibe.

Fig. 1 zeigt eine perspektivische Skizze um einen Bereich einer erfindungsgemäßen Haltevorrichtung. Die Haltevorrichtung weist eine, sich entlang einer Längsachse L erstreckende Tragschiene 3 in Form eines Halteteils für eine Leuchte auf. Beispielsweise kann es sich hierbei um eine Tragschiene eines Lichtbandsystems handeln. Im Allgemeinen kann es sich jedoch bei der Tragschiene 3 auch um ein Leuchten-Bauteil als solches handeln, beispielsweise um ein Leuchtengehäuse.

Fig. 2 zeigt eine Querschnitt-Skizze normal zu der Längsachse L. Die Tragschiene 3 ist zum Einbau in eine Einbauöffnung 1 vorgesehen, die in einer abgehängten Decke 2 gebildet ist. Die Decke 2 kann beispielsweise plattenartige Deckenelemente 21 umfassen, die die Einbauöffnung 1 begrenzen, wobei die Deckenelemente 21 jeweils einen nach oben weisende Oberflächenbereich 22 und einen nach unten weisenden Oberflächenbereich 23 aufweisen.

Durch die Tragschiene 3 ist dabei eine Lichtaustrittsöffnung 4 begrenzt, die in eine Richtung R senkrecht zu der Längsachse L weist. Im gezeigten Beispiel weist die Lichtaustrittsöffnung 4 nach unten, so dass die Richtung R hier senkrecht nach unten weist, also mit Bezug auf die Einbauöffnung 1 zu einer Raumseite hin. Insbesondere kann also vorgesehen sein, dass mit Hilfe der Haltevorrichtung eine Lichtabgabe durch die Lichtaustrittsöffnung 4 in den unteren Halbraum bzw. zur Raumseite hin bewirkt wird.

Weiterhin umfasst die Haltevorrichtung ein Halteelement 5 zum Halten der Tragschiene 3 in der Einbauöffnung 1.

Weiterhin umfasst die Haltevorrichtung ein Angriffselement 6, wobei die Gestaltung derart ist, dass durch eine Bewegung des Angriffselements 6 das Halteelement 5 gegenüber der Tragschiene 3 - ausgehend von einer Montageposition - durch eine Drehung und eine anschließende Translationsbewegung in die Richtung R in eine Halteposition zum Halten der Tragschiene 3 in der Einbauöffnung 1 versetzt wird.

Beim gezeigten Beispiel ist die Gestaltung derart, dass die Tragschiene 3 mit dem Halteelement 5 von der Raumseite her in die Einbauöffnung 1 eingebracht werden kann, wenn sich das Halteelement 5 in der Montageposition befindet. In Fig. 2 ist das Halteelement 5 in der Montageposition gezeigt. Wenn sich die Tragschiene 3 wie vorgesehen in der Einbauöffnung 1 befindet und sich das Halteelement 5 in der Halteposition befindet, wird die Tragschiene 3 durch das Halteelement 5 gehalten, insbesondere dadurch, dass das Halteelement 5 von oben auf Oberflächenbereichen der Decke 2 aufliegt, beispielsweise auf den nach oben weisenden Oberflächenbereichen 22 der Deckenelemente 21. In Fig. 1 ist das Halteelement 5 in der Halteposition skizziert, hier jedoch ohne die Decke 2.

Im Allgemeinen kann vorgesehen sein, dass die Haltevorrichtung zumindest zwei Halteelemente aufweist, die sich mit Bezug auf die Längsachse an unterschiedlichen Längspositionen an der Tragschiene 3 befinden, wobei die Gestaltung dieser Halteelemente und ihrer Verbindungen zu der Tragschiene 3 analog zu der Gestaltung des hier beschriebenen Halteelements 5 ist. Daher wird diese Beschreibung auf lediglich ein derartiges Halteelement beschränkt. Falls zumindest zwei entsprechende Halteelemente vorgesehen sind, muss sich dementsprechend jedes der Halteelemente in der Montageposition befinden, wenn die Tragschiene 3 von der Raumseite her in die Einbauöffnung 1 eingebracht werden soll.

Die Tragschiene 3 kann insbesondere als Profilteil ausgeführt sein, das einen in erster Näherung U-förmigen Querschnitt aufweist, so dass ein erster U-Schenkel 32, ein zweiter U-Schenkel 33 und ein, die beiden U-Schenkel 32, 33 miteinander verbindender Verbindungsschenkel 34 gebildet sind. Die Lichtaustrittsöffnung 4 ist dabei durch die freien Endbereiche der beiden U-Schenkel 32, 33 begrenzt. Zwischen den beiden U-Schenkeln 32, 33 ist ein Tragschienen-Innenraum 35 gebildet, der beispielsweise zur Aufnahme einer Leuchte vorgesehen ist.

Vorzugsweise sind an den beiden freien Endbereichen der U-Schenkel 32, 33 - mit Bezug auf die U-Form - nach außen weisende Flansche 31 gebildet, beispielsweise angeformt, die dazu gestaltet sind, beim Einbau der Tragschiene 3 in die Einbauöffnung 1 von unten gegen die Decke 2 in Anlage gebracht zu werden, beispielsweise gegen die nach unten weisenden Oberflächenbereiche 23 der Deckenelemente 21.

Dementsprechend ist die Gestaltung vorzugsweise derart, dass sich - bei Betrachtung der Tragschiene 3 in Richtung R, als "von oben", das Halteelement 5 auf beiden Längsseiten nicht über die Flansche 31 hinaus erstreckt, wenn sich das Halteelement 5 in der Montageposition befindet. Beispielsweise kann die Gestaltung derart sein, dass dabei zwischen den Außenkanten der Flansche 31 und dem Halteelement 5 auf beiden Seiten jeweils ein Abstand d gebildet ist, der zwischen 5% und 40%, vorzugsweise 10% und 30% der Breite B der Tragschiene 3 auf Höhe der freien Endbereiche der beiden U-Schenkeln 32, 33, ohne die Flansche 31, beträgt.

Wie im gezeigten Beispiel der Fall, kann besonders vorteilhaft vorgesehen sein, dass sich die beiden U-Schenkel 32, 33 nach oben hin beispielsweise durch eine Stufe 39 verjüngen, so dass sich das Halteelement 5 in der Montageposition in der Richtung R betrachtet vollständig innerhalb der beiden freien Endbereiche der beiden U-Schenkel 32, 33 befindet.

In Fig. 3 ist eine der Fig. 2 entsprechende Querschnitt-Skizze mit einer etwas anderen Darstellungsform gezeigt. Hier ist beispielhaft eine Leuchte 40 gezeigt, die in der Tragschiene 3, insbesondere in dem Tragschienen-Innenraum 35 angeordnet ist. Beispielsweise kann die Leuchte 40 über eine Rastverbindung mit der Tragschiene 3 verbunden sein.

Beim gezeigten Beispiel handelt es bei dem Angriffselement um eine Schraube 6 mit einem Schraubenkopf 9. Das Halteelement 5 weist dabei eine Ausnehmung 11 mit einem Innengewinde auf, in das die Schraube 6 eingreifend angeordnet ist. Die Tragschiene 3, beispielsweise im Bereich des Verbindungsschenkels 34, weist eine Durchführungsöffnung 8 auf, wobei die Schraube 6 die Durchführungsöffnung 8 durchsetzend angeordnet ist. Der Schraubenkopf 9 weist dabei vorzugsweise in die Richtung R, so dass die Schraube 6 von dem Tragschienen-Innenraum 35 her gedreht werden kann, also beispielsweise mit Hilfe eines Schraubendrehers durch die Lichtaustrittsöffnung 4 hindurch; so lässt sich die Schraube 6 insbesondere im eingebauten Zustand der Tragschiene 3 betätigen.

Durch diese Gestaltung lässt sich erzielen, dass sich das Halteelement 5 - ausgehend von der Montageposition - durch eine Drehung der Schraube 6 drehen lässt, so dass es sich nach erfolgter Drehung seitlich über die beiden Flansche 31 hinaus erstreckt. Die Drehung der Schraube 6 wird dabei durch Reibung zwischen der Schraube 6 und dem Halteelement 5 auf das Halteelement 5 übertragen. Somit erfolgt bei dieser Ausführung die Drehung des Halteelements 5 um eine Drehachse, die mit der Längsachse der Schraube 6 zusammenfällt. Erfindungsgemäß, wie in Fig. 1 skizziert, weist das Halteelement 5 einen Basisbereich 12 sowie zwei, sich von dem Basisbereich 12 aus erstreckende Fußbereiche 13 auf, die sich mit Bezug auf die Tragschiene 3 auf zwei gegenüberliegenden Seiten befinden, wenn sich das Halteelement 4 in der Halteposition befindet. Der Basisbereich 12 ist zumindest in erster Näherung plattenförmig gestaltet und vorzugsweise erstrecken sich die beiden Fußbereiche 13 ausgehend von dem Basisbereich 12 in die Richtung R bzw. nach unten. In den Figuren 7 und 8 sind zwei perspektivische Skizzen des Halteelements 5 in von der Tragschiene 3 separierter Form skizziert.

Zumindest einer der Fußbereiche 13 weist einen insbesondere kantenförmigen Randbereich 131 auf, wobei die Gestaltung vorzugsweise derart ist, dass die erwähnte Drehung des Halteelements 5 dadurch begrenzt wird, dass der Randbereich 131 in Anlage gegen eine Außenseite der U-Schenkel 32, 33 gelangt.

Nach erfolgter Drehung des Halteelements 5 lässt sich durch eine weitere Drehung der Schraube 6 das Halteelement 5 in eine Translationsbewegung in die Richtung R versetzen, so dass - im eingebauten Zustand - die Fußbereiche 13 schließlich von oben in Anlage gegen die Decke 2 gelangen. In diesem Zustand befindet sich das Halteelement 5 in der Halteposition. In der Halteposition ist die Tragschiene 3 durch das Halteelement 5 in der Einbauöffnung 1 gehalten angeordnet. Insbesondere kann vorgesehen sein, dass die Decke 2 bzw. die Deckenelemente 21 durch die Fußbereiche 13 einerseits und die Flansche 31 andererseits in der Halteposition des Halteelements 5 eingeklemmt sind, so dass eine sichere Positionierung des Trägerelements 3 bewirkt ist.

Vorzugsweise ist das Halteelement 5 in der Richtung R bzw. von oben betrachtet trapezförmig gestaltet. In Fig. 4 ist das von der Tragschiene 3 separierte Halteelement 5 in Richtung R betrachtet skizziert, wobei hier ergänzend durch einen Pfeil die Längsachse L angedeutet ist. Man erkennt die Trapezform des Halteelements 5, die hier zumindest im Wesentlichen durch die Form des Basisbereichs 12 gebildet ist. Fig. 4 zeigt dabei das Halteelement 5 in der Montageposition. In Fig. 5 ist eine entsprechende Skizze gezeigt, die das Halteelement 5 nach erfolgter Drehung und Translationsbewegung in der Halteposition zeigt. Weiterhin erkannt man in den Figuren 4 und 5 die Ursprünge der Fußbereiche 13 und der entsprechenden Randbereiche 131. Fig. 6 zeigt eine der Fig. 5 entsprechende Skizze, jedoch mit einem umgebenden Bereich der Tragschiene 3. Durch drei Pfeile ist die Drehbewegung des Halteelements 5 ausgehend von der Montageposition angedeutet. In Fig. 6 ist weiter erkennbar, dass der Randbereich 131 der Fußbereiche 13 gegen eine Außenfläche der beiden U-Schenkel 32, 33 anliegt, wodurch eine weitergehende Drehung des Halteelements 5 verhindert ist. Weiter erkannt man, dass sich in der Halteposition die beiden Fußbereiche 13 des Halteelements 5 seitlich über die beiden Flansche 31 hinaus erstrecken, so dass eine geeignete Anlage gegen die Decke 2 ermöglicht ist. Die beiden Fußbereiche 13 des Halteelements 5 sind plattenartig gestaltet und beispielsweise jeweils über eine Biegekante 121 mit dem Basisbereich 12 verbunden. Dabei befinden sich die beiden Fußbereiche 13 vorteilhaft raumsparend in der Montageposition des Halteelements 5 parallel zu den beiden U-Schenkeln 32, 33 ausgerichtet, insbesondere in Anlage an den Außenseiten der beiden U-Schenkel 32, 33. Wenn, wie im gezeigten Beispiel der Fall, die beiden Fußbereiche 13 zueinander symmetrisch gestaltet sind, so dass zwei entsprechende Randbereiche 131 gebildet sind, müssen die Randbereiche 131 - wie in Fig. 4 angedeutet - entlang der Längsachse L betrachtet um einen Längsabstand Δ voneinander beabstandet sein, damit die Drehung des Halteelements 5 aus der Montageposition heraus ermöglicht ist. Daher ist die genannte Trapezform des Halteelements 5 mit Bezug auf eine insgesamt raumsparende Ausführung vorteilhaft.

Insbesondere ist es vorteilhaft, wenn dabei der Längsabstand Δ etwa so groß ist wie der hierzu rechtwinklige Querabstand A der beiden Fußbereiche 13, da in diesem Fall eine geeignet weite Drehung des Halteelements 5 ermöglicht ist. Beispielsweise kann vorgesehen sein, dass sich der Längsabstand Δ und der Querabstand A um weniger als 15% voneinander unterscheiden. Beispielsweise kann die Gestaltung derart sein, dass sich für die Drehung des Halteelements 5 ein Winkel von 90° ± 10° ergibt.

Vorzugsweise weist die Haltevorrichtung weiterhin ein Federelement 7, beispielsweise in Form einer Druckfeder auf, das zwischen der Tragschiene 3 einerseits und dem Halteelement 5 andererseits wirkend angeordnet ist. Durch das Federelement 7 wird das Halteelement 5 gegenüber der Tragschiene 3 entgegen der Richtung R bzw. nach oben gedrückt, so dass bei einer Drehung der Schraube 6 der Schraubenkopf 9 mit Bezug auf die Tragschiene 3 auf einer Höhe gehalten wird. Durch die Bewegung des Angriffselements, hier also die Drehung der Schraube 6 bei der Translationsbewegung des Halteelements 5 wird das Federelement 7 zunehmend gespannt. Durch das Federelement 7 lässt sich eine besonders geführte Bewegung des Halteelements 5 gegenüber der Tragschiene 3 bewirken.

Wie in Fig. 3 beispielhaft gezeigt, weist die Haltevorrichtung vorzugsweise weiterhin eine Schlitzscheibe 10 auf, die den Schraubenkopf 9 vor einem Hindurchtreten durch die Durchführungsöffnung 8 sichert. In Fig. 9 ist die Schlitzscheibe 10 separiert perspektivisch skizziert. Die Durchführungsöffnung 8 ist vorzugsweise so groß gestaltet, dass der Schraubenkopf 9 als solcher, also ohne die Schlitzscheibe 10, hindurch gesteckt werden kann. So lässt sich zur Verbindung des Halteelements 5 mit der Tragschiene 3 die mit dem Halteelement 5 verbundene Schraube 6 mit ihrem Schraubenkopf 9 von oben kommend in die Richtung R durch die Durchführungsöffnung 8 hindurch stecken und anschließend mit Hilfe der Schlitzscheibe 10 gegen ein erneutes Hindurchtreten durch die Durchführungsöffnung 8 entgegen der Richtung R sichern. Durch das Federelement 7 wird dabei der Schraubenkopf 9 nach oben gegen die Schlitzscheibe 10 gedrückt gehalten. So ist das Halteelement 5 besonders geeignet vorbereitet für einen Montage- bzw. Einbauvorgang mit der Tragschiene 3 verbunden.

Vorzugsweise ist die Durchführungsöffnung 8 als ein, sich parallel zu der Längsachse L erstreckendes Langloch ausgebildet. Auf diese Weise lässt sich das Halteelement 5 mit der Tragschiene 3 in einfacher Weise an unterschiedlichen Längspositionen verbinden.

Wie beispielsweise in Fig. 7 gezeigt, sind an dem Federelement 7 vorzugsweise krallenartige Erdungslaschen 71 ausgebildet, die zur Herstellung einer sicheren elektrischen Verbindung mit der Tragschiene 3 bzw. dem Verbindungsschenkel 34 der Tragschiene 3 vorgesehen sind.

Wie in Fig. 3 angedeutet, eignet sich die Haltevorrichtung nicht nur zur Halterung der Tragschiene 3 an plattenartigen Deckenelementen 21, sondern beispielsweise auch an einem Trageelement 2' einer Kassettendecke. Solche Trageelemente 2' weisen typischerweise eine größere vertikale Erstreckung auf als entsprechende plattenartige Deckenelemente 21. Ein typische Höhe eines entsprechenden Trageelements 2' beträgt zwischen 32 und 45 mm, die typische Dicke eines plattenartigen Deckenelements 21, beispielsweise in Form einer Gipsplatte etwa zwischen 12 und 25 mm.

Insbesondere kann vorgesehen sein, dass die Fußbereiche 13 des Halteelements 5 in ihrer Länge hieran angepasst sind. Beispielsweise können mehrere entsprechende Halteelemente 5 vorgesehen sein, deren Fußbereiche 13, 13' sich in ihren Längen entsprechend unterscheiden. In Fig. 3 ist aus Darstellungsgründen auf der rechten Seite kein Fußbereich 13 eingezeichnet.

## Patentansprüche

1. Haltevorrichtung, aufweisend
- eine, sich entlang einer Längsachse (L) erstreckende Tragschiene (3) in Form eines Leuchten-Bauteils oder in Form eines Halteteils für eine Leuchte, wobei die Tragschiene (3) zum Einbau in eine Einbauöffnung (1) vorgesehen ist, die in einer abgehängten Decke (2) gebildet ist,
wobei durch die Tragschiene (3) eine Lichtaustrittsöffnung (4) begrenzt ist, die in eine Richtung (R) senkrecht zu der Längsachse (L) weist,
- ein Halteelement (5) zum Halten der Tragschiene (3) in der Einbauöffnung (1),
- ein Angriffselement (6), wobei die Gestaltung derart ist, dass durch eine Bewegung des Angriffselements (6) das Halteelement (5) gegenüber der Tragschiene (3) - ausgehend von einer Montageposition - durch eine Drehung und eine anschließende Translationsbewegung in die Richtung (R) in eine Halteposition zum Halten der Tragschiene (3) in der Einbauöffnung (1) versetzt wird,
**dadurch gekennzeichnet,**
**dass** das Halteelement (5) einen Basisbereich (12) aufweist sowie zwei sich von dem Basisbereich (12) aus erstreckende Fußbereiche (13), welche:
• plattenartig ausgestaltet sind,
• in der Montageposition des Halteelements (5) parallel zur Längsachse (L) ausgerichtet sind,
• sich in der Halteposition des Halteelements (5) auf zwei mit Bezug auf die Tragschiene (3) gegenüberliegenden Seiten befinden,
• jeweils einen insbesondere kantenförmigen Randbereich (131) aufweisen,
wobei die Randbereiche (131) entlang der Längsachse (L) betrachtet um einen Längsabstand (Δ) voneinander beabstandet sind, derart, dass die Drehung des Halteelements (5) aus der Montageposition heraus ermöglicht ist,
wobei die Drehung des Halteelements (5) dadurch begrenzt ist, dass zumindest einer der Randbereiche (131) in Anlage gegen zumindest eine Außenseite der Trageschiene (3) gelangt.

2. Haltevorrichtung nach Anspruch 1,
**gekennzeichnet durch**
- ein Federelement (7), das zwischen der Tragschiene (3) einerseits und dem Halteelement (5) andererseits wirkend angeordnet ist.

3. Haltevorrichtung nach Anspruch 2,
**dadurch gekennzeichnet,**
**dass** die Gestaltung derart ist, dass durch die Bewegung des Angriffselements (6) bei der Translationsbewegung des Halteelements (5) das Federelement (7) zunehmend gespannt wird.

4. Haltevorrichtung nach einem der vorhergehenden Ansprüche,
**dadurch gekennzeichnet,**
**dass** die Tragschiene (3) eine Durchführungsöffnung (8) aufweist, wobei das Angriffselement (6) die Durchführungsöffnung (8) durchsetzend angeordnet ist.

5. Haltevorrichtung nach Anspruch 4,
**dadurch gekennzeichnet,**
**dass** die Durchführungsöffnung (8) ein, sich parallel zu der Längsachse (L) erstreckendes Langloch ist.

6. Haltevorrichtung nach einem der vorhergehenden Ansprüche,
**dadurch gekennzeichnet,**
**dass** das Angriffselement (6) eine Schraube (6) mit einem Schraubenkopf (9) ist.

7. Haltevorrichtung mit den in den Ansprüchen 4 und 6 oder in den Ansprüchen 5 und 6 genannten Merkmalen,
**gekennzeichnet durch**
eine Schlitzscheibe (10), die den Schraubenkopf (9) vor einem Hindurchtreten durch die Durchführungsöffnung (8) sichert.

8. Haltevorrichtung nach Anspruch 6 oder 7,
**dadurch gekennzeichnet,**
**dass** das Halteelement (5) eine Ausnehmung (11) mit einem Innengewinde aufweist und die Schraube (6) in das Innengewinde der Ausnehmung (11) eingreifend angeordnet ist.

9. Haltevorrichtung nach einem der vorhergehenden Ansprüche,
**dadurch gekennzeichnet,**
**dass** das Halteelement (5) in der Richtung (R) betrachtet trapezförmig gestaltet ist.

## Claims

1. Holding device, comprising
- a support rail (3) extending along a longitudinal axis (L) in the form of a luminaire component or in the form of a holding part for a light,
wherein the support rail (3) is provided for installation into an installation opening (1), which is formed in a suspended ceiling (2),
wherein a light outlet opening (4) is limited by the support rail (3), which has a direction (R) perpendicular to the longitudinal axis (L),
- a holding element (5) for holding the support rail (3) in the installation opening (1),
- an attack element (6), wherein the design is in such a way that the holding element (5) is moved to a holding position for holding the support rail (3) in the mounting opening (1) by means of a rotation and a subsequent translation movement in the direction (R), starting from a mounting position (3),
**characterized in that**
that the holding element (5) comprises a base region (12) and two of which extends from the base area (12) from extending foot areas (13), which:
• are designed in a plate form,
• in the mounting position of the retaining element (5) parallel to the longitudinal axis (L),
• located in the holding position of the holding element (5) on two sides opposite the support rail (3),
• in each case have a particularly edge-shaped edge area (131),
wherein the peripheral regions (131) are considered along the longitudinal axis (L), in order to separate a longitudinal distance (Δ) from each other, such that the rotation of the holding element (5) is limited from the mounting position, in such a way that at least one of the peripheral regions (131) in the system reaches at least one outside of the traverse (3).

2. Light output device according to claim 1, **characterized by**
- a spring element (7), which is arranged on the one hand between the support rail (3) and the retaining element (5) on the other hand.

3. Holding device according to claim 2,
**characterized in that**
that the design is in such a way that the spring element (7) is increasingly tensioned by the movement of the attack element (6) during the translation movement of the holding element (5).

4. Mounting ring according to one of the preceding claims, **characterized in that**
that the support rail (3) comprises a guide opening (8), wherein the attack element (6) the passage opening (8) is arranged.

5. Holding device according to claim 4,
**characterized in that**
that the passage opening (8) is a long hole extending parallel to the longitudinal axis (L).

6. Mounting ring according to one of the preceding claims, **characterized in that**
that the attack element (6) is a screw (6) with a screw head (9) .

7. holding device with the features mentioned in claims 4 and 6 or in claims 5 and 6,
**characterized by**
a diaphragm disc (10), which ensures the screw head (9) before a hindrance rete by the penetration opening (8).

8. Holding device according to claim 6 or 7,
**characterized in that**
that the holding element (5) comprises a recess (11) with an internal thread and the screw (6) is arranged in the internal thread of the recess (11).

9. Mounting ring according to one of the preceding claims, **characterized in that**
that the holding element (5) is designed in a trapezoidal shape in the direction (R).

## Revendications

1. Dispositif de retenue, comprenant
- un rail porteur (3) s'étendant le long d'un axe longitudinal (L), ayant la forme d'un composant de lampe ou la forme d'une pièce de retenue pour une lampe,
le rail porteur (3) étant conçu pour le montage dans une ouverture de montage (1), laquelle est formée dans un faux-plafond (2),
une ouverture de sortie de lumière (4), orientée dans une direction (R) perpendiculaire à l'axe longitudinal (L), étant limitée par le rail porteur (3),
- un élément de retenue (5) pour la retenue du rail porteur (3) dans l'ouverture de montage (1),
- un élément de prise (6), la réalisation étant telle qu'un mouvement de l'élément de prise (6) déplace l'élément de retenue (5) par rapport au rail porteur (3) - en partant d'une position de montage - par une rotation et ensuite un mouvement de translation dans la direction (R) à une position de retenue pour la retenue du rail porteur (3) dans l'ouverture de montage (1),
**caractérisé en ce,**
**que** l'élément de retenue (5) comprend une partie de base (12) ainsi que deux parties de pied (13) s'étendant à partir de la partie de base (12), lesquelles :
• sont réalisées en forme de plaques,
• sont orientées parallèlement à l'axe longitudinal (L) dans la position de montage de l'élément de retenue (5),
• se situent sur deux côtés opposés en relation avec le rail porteur (3), dans la position de retenue de l'élément de retenue (5),
• comprennent chacune une zone de bord (131) en particulier en forme d'arête,
les zones de bord (131) étant espacées l'une de l'autre d'une distance longitudinale (Δ) vue le long de l'axe longitudinal (L), de telle façon que la rotation de l'élément de retenue (5) hors de la position de montage est rendue possible, la rotation de l'élément de retenue (5) étant limitée par le fait qu'au moins une des zones de bord (131) vient en butée contre au moins un côté extérieur du rail porteur (3).

2. Dispositif de retenue selon la revendication 1, **caractérisé par**
- un élément de ressort (7) est disposé pour agir entre le rail porteur (3) d'un côté et l'élément de retenue (5) de l'autre côté.

3. Dispositif de retenue selon la revendication 2, **caractérisé en ce,**
**que** la réalisation est telle que l'élément de ressort (7) est tendu progressivement par le mouvement de l'élément de prise (6), lors du mouvement de translation de l'élément de retenue (5).

4. Dispositif de retenue selon l'une quelconque des revendications précédentes,
**caractérisé en ce,**
**que** le rail porteur (3) comprend une ouverture de passage (8), l'élément de prise (6) étant disposé traversant l'ouverture de passage (8).

5. Dispositif de retenue selon la revendication 4, **caractérisé en ce,**
**que** l'ouverture de passage (8) est un trou oblong l'étendant parallèlement à l'axe longitudinal (L).

6. Dispositif de retenue selon l'une quelconque des revendications précédentes,
**caractérisé en ce,**
**que** l'élément de prise (6) est une vis (6) comprenant une tête de vis (9).

7. Dispositif de retenue comprenant les caractéristiques indiquées dans les revendications 4 et 6 ou dans les revendications 5 et 6,
**caractérisé par**
un disque à fente (10) qui sécurise la tête de vis (9) contre un passage à travers l'ouverture de passage (8).

8. Dispositif de retenue selon la revendication 6 ou 7, **caractérisé en ce,**
**que** l'élément de retenue (5) comprend un évidement (11) comprenant un filetage intérieur et en ce que la vis (6) est disposée de manière à être en prise avec le filetage intérieur de l'évidement (11).

9. Dispositif de retenue selon l'une quelconque des revendications précédentes,
**caractérisé en ce,**
**que** l'élément de retenue (5) est réalisé en forme trapézoïdale, vu dans la direction (R).
